# EUROPÄISCHE PATENTSCHRIFT

(11) **EP 0 305 628 B1**
(45) Veröffentlichungstag und Bekanntmachung des Hinweises auf die Patenterteilung: **07.11.1990**
(21) Anmeldenummer: 87890202.2
(22) Anmeldetag: 03.09.1987
(51) Int. Cl.: E01H 4/02

(54) **Pistenbearbeitungsgerät für Pistenfahrzeuge**
Ski track working device for snow-grooming vehicles
Dispositif de travail des pistes de ski pour véhicules de piste

(43) Veröffentlichungstag der Anmeldung: 08.03.1989
(73) Patentinhaber: Maschinenfabrik Liezen Gesellschaft m.b.H., A-8940 Liezen (AT)
(72) Erfinder: Hammerstorfer, Herbert, A-1230 Wien (AT); Millwisch, Anton, A-2345 Brunn am Gebirge (AT); Slapansky, Otto, A-1100 Wien (AT)
(74) Vertreter: Köhler-Pavlik, Johann, Dipl.-Ing.

(56) Entgegenhaltungen:
- EP-A- 0 211 380
- US-A- 4 651 450
- US-A- 4 651 451

## Beschreibung

Die Erfindung betrifft ein Pistenbearbeitungsgerät nach dem Oberbegriff des Patentanspruches.

Pistenbearbeitungsgeräte mit einer Glätteinrichtung sind durch die US-A 4 651 450 bekanntgeworden. Bei diesen Pistenbearbeitungsgeräten ist der Querrahmen als U-förmiger Balken mit eingezogenen Schenkelenden ausgebildet. Das bekannte Gerät hat eine weiche Pistenauflage und kann daher nur als Schneeverdichtungseinrichtung eingesetzt werden. Für eine Pistenbearbeitung ist die Verwendung von Zusatzeinrichtungen notwendig, welche die Pistenauflage zusätzlich in den Schnee pressen. Außerdem ist bei dem bekannten Gerät der Austausch der einzeln Elemente aufwendig, da jedes nur durch Ausfädeln der Nachbarelemente ausgebaut werden kann.

Durch die EP-A 0 211 380 ist ein Pistenbearbeitungsgerät nach dem Oberbegriff des Patentanspruches für ein Pistenfahrzeug mit einer Glätteinrichtung bekanntgeworden, welche mit einem vorderen im Querschnitt dreiecksartigen Teil an den Querrahmen des Fahrzeuges angeschlossen ist, wobei der Rahmen Fortsätze aufweist, in welche der dreiecksartige Teil seitlich eingeschoben ist. Das rückwärtige Ende des dreiecksartigen Teiles setzt sich in einem nachgiebigen Teil fort, welcher bodenseitig querein wulstförmige Rippen trägt, durch welche die Piste geebnet wird. Außerdem ist die Brustseite des dreiecksartigen Teils als starre Verdichtungsfläche ausgebildet. Pistenfahrzeuge dieser Art haben den Nachteil, dass der dreiecksartige Teil, welcher vorwiegend aus Kunststoff besteht, nur unter Anwendung komplizierter Formen herstellbar ist und ausserdem eine mangelnde Stabilität der Glätteinrichtung zur Folge hat. Schließlich ist der Austausch der einzelnen Elemente mit gleichen Schwierigkeiten wie beim eingangs erwähnten bekannten Gerät verbunden.

Aufgabe der vorliegenden Erfindung ist die Schaffung eines Pistenbearbeitungsgerätes, bei welchem unter Vermeidung der Nachteile der bekannten Konstruktionen vom Rahmen her eine hohe Steifigkeit erzielt wird, und außerdem der Austausch einzelner Elemente ohne die Notwendigkeit andere Elemente zu demontieren, durchführbar ist.

Diese Aufgabe wird erfindungsgemäß durch die Massnahme nach dem kennzeichenden Teil des Anspruches gelöst.

Weitere Einzelheiten der Erfindung werden an Hand der Zeichnung näher erläutert, in welcher
Fig. 1 eine Querschnitt des Querrahmens mit der daran anschließenden Glätteinrichtung und
Fig. 2 die Glätteinrichtung in Druntersicht darstellt.

In der Zeichnung ist mit 1 der Querrahmen bezeichnet, welcher im Querschnitt rechteckige Kastenform besitzt und an seinem dem Boden zugekehrten Ende in Verlängerung seiner Seitenwände 2, 3 Fortsätze 4 bzw. 5 aufweist die in zwei im Abstand voneinander liegende, parallel zueinander verlaufende Arme 6 und 7 auslaufen, zwischen denen mittels Schraube 8 eine vorzugsweise aus Kunststoff bestehende elastische Platte 9 befestigt ist, welche im unbelasteten Zustand, wie strichliert dargestellt, im wesentlichen in der Richtung der Arme 6, 7 gegen den Pistenboden 10 schräg nach unten gerichtet ist, während sie im belasteten Zustand, d.h. beim Nachziehen über die Pistenoberfläche in eine, durch volle Linien dargestellte, horizontale Lage gebogen wird. Auf der Bodenfläche der Platte 9 sind 3 Reihen 11, 12,13 von Wülsten angeordnet, die quer zur Fahrtrichtung gelegen sind. Der schräg zum Boden gerichtete Arm 7 des Rahmens 1 dient zur Verdichtung der am Boden der Piste liegenden Schneemasse. Diese Verdichtungsfläche wird durch einen Teil der Bodenfläche der Platte 9 und die in der Fahrtrichtung gelegenen Stirnseiten 14 der Wülste 11 fortgesetzt.

## Patentansprüche

Pistenbearbeitungsgerät für Pistenfahrzeuge mit einem geschlossenen kastenförmigen Querrahmen (1), dessen sich nach unten ersteckende Seitenwände (2, 3) zusätzliche Fortsätze (4, 5) zur Aufnahme einer vom Pistenfahrzeug nachzuziehenden Glätteinrichtung in Form eines plattenförmigen, an seiner Bodenseite Wulstreihen (11, 12, 13) auf weisenden elastischen Teiles (9) zur Verdichtung und Glättung der durch eine Fräse des Pistenfahrzeuges geebneten Piste aufweisen, dadurch gekennzeichnet, daß die Fortsätze (4 bzw. 5) des Querrahmens (1) in parallel zueinander verlaufende, in Abstand voneinander liegende Arme (6 bzw. 7) frei auslaufen, zwischen denen der plattenförmige, elastische Teil (9) unmittelbar, z.B. durch Verschraubung, eingespannt ist.

## Claims

A ski-track-working device for ski-track vehicles, having a closed box-shaped transverse frame (1) whose side walls (2, 3) extending downwards have additional extensions (4, 5) for accommodating a smoothing device which is to be pulled along by the ski-track vehicle and is in the form of a plate-shaped resilient part (9) having rows of beads (11, 12, 13) on its ground side, which resilient part is for compressing and smoothing the ski-track which has been levelled by a milling tool of the ski-track vehicle, characterised in that the extensions (4 and 5 respectively) of the transverse frame (1) end openly in arms (6 and 7 respectively) parallel to each other and spaced from each other, between which arms the plate-shaped resilient part (9) is directly clamped, e.g. by screwing.

## Revendications

Dispositif de travail des pistes de ski pour des véhicules de pistes comportant un châssis transversal fermé (1) en forme de caisson, dont les parois latérales (2, 3) s'étendant vers le bas présentent des prolongements supplémentaires (4, 5) pour recevoir un dispositif de lissage destiné à être traîné par le véhicule de pistes, ledit dispositif de lissage ayant la forme d'une partie élastique (9) en forme de plaque munie sur sa face tournée vers le sol de rangées de renflements (11, 12, 13) pour compacter et lisser la piste aplanie par une fraiseuse du véhicule de pistes, caractérisé en ce que les prolongements (4, 5) du châssis transversal (1) se terminent librement par des branches (6, 7) parallèles entre elles et écartées l'une de l'autre, entre lesquelles est montée directement, par exemple, par vissage, la partie élastique (9) en forme de plaque.
